# EUROPÄISCHE PATENTSCHRIFT

(11) **EP 0 053 219 B1**
(45) Veröffentlichungstag und Bekanntmachung des Hinweises auf die Patenterteilung: **13.06.1984**
(21) Anmeldenummer: 81101181.6
(22) Anmeldetag: 19.02.1981
(51) Int. Cl.: H01R 4/24

(54) **Selbständig feststehendes Anschlusselement zur Herstellung eines löt-, schraub- und abisolierfreien Kontaktes**
Independently firm standing connecting element for making a solderless, screwless and stripless contact
Elément pour connexion posé solidement et indépendamment pour faire un contact sans soudage, sans vis et sans nécessité de désisolation

(30) Priorität: 28.11.1980 DE 3044888
(43) Veröffentlichungstag der Anmeldung: 09.06.1982
(73) Patentinhaber: KRONE GmbH, D-1000 Berlin 37 (DE)
(72) Erfinder: Forberg, Horst, D-1000 Berlin 42 (DE); Achtnig, Klaus-Peter, D-1000 Berlin 45 (DE); Stoewe, Anneliese, D-1000 Berlin 20 (DE); Delakowitz, Bernd, D-1000 Berlin 27 (DE)
(74) Vertreter: Beetz & Partner Patentanwälte

## Beschreibung

Die Erfindung betrifft ein selbständig feststehendes Anschlußelement zur Herstellung eines löt-, schraub- und abisolierfreien Kontaktes, insbesondere für die Fernmeldetechnik, und bezweckt die Schaffung einer solchen Vorrichtung, die entsprechend ihrem hohen Bedarf kostengünstig als Massenartikel herstellbar ist.

Es sind zur Herstellung von löt-, schraub- und abisolierfreien Kontaktierungen mit isolierten Kabel- oder Schaltadern aus der DE-B2-2610461 und der DE-A1-2804478 Anschlußelemente bekannt, deren blattförmigen federnden Kontaktteile sich an isolierenden Kunststoffkörpern abstützen, wobei die Kunststoffteile des weiteren die Aufgabe haben, über angeformte Klemmrippen die Kontaktstellen von jeglicher Aderbewegung freizuhalten.

Dieses Abstützen wird jedoch dann unmöglich, wenn derartige Anschlußelemente auf engstem Raum, z. B. auf Leiterplatten, verwendet werden sollen.

Der Erfindung liegt daher die Aufgabe zugrunde, ein Anschlußelement der eingangs genannten Art zu entwickeln, das auf engstem Raum, z. B. auf Leiterplatten, verwendbar ist.

Diese Aufgabe wird erfindungsgemäß dadurch gelöst, daß das Anschlußelement z-förmig ausgebildet und aus einem unter ca. 45° zur Aderachse eines einzuführenden Drahtes stehenden Kontaktierungsteil sowie aus zwei senkrecht zur Drahtachse liegenden Klemmteilen aufgebaut ist, wobei im unteren Bereich des Anschlußelementes Steckstifte angeordnet sind.

Durch diese Lösung werden zwei wesentliche Vorteile erreicht :
1. Durch die z-förmige Gestaltung des Anschlußelementes wird eine erhebliche Versteifung geschaffen.
2. Die Kontaktstellen werden durch die Klemmstellen, die in die z-Form eingearbeitet sind, entlastet.

Vorteilhafte weitere Ausgestaltungen der einzelnen Maßnahmen der Erfindung sind in den Unteransprüchen gekennzeichnet. So können an den Klemmteilen zusätzlich Verstärkungsflansche angebracht werden. Die Erfindung wird anhand der in der Zeichnung dargestellten Ausführungsbeispiele näher erläutert.

Es zeigt :
Figur 1 das z-förmige Anschlußelement mit und ohne Verstärkungsflansche in der Draufsicht,
Figur 1a das Anschlußelement ohne Verstärkungsflansche nach Fig. 1 in der Vorderansicht,
Figur 2 das Anschlußelement als Doppelkontakt mit und ohne Verstärkungsflansche in der Draufsicht,
Figur 2a das Anschlußelement ohne Verstärkungsflansche nach Fig. 2 in der Vorderansicht,
Figur 3 das Anschlußelement mit eingelegter Kabelader in der Draufsicht,
Figur 3a die Vorderansicht nach Fig. 3 und
Figur 3b die Seitenansicht nach Fig. 3a.

Wie die Fig. 1 zeigt, ist das Anschlußelement 1 z-förmig ausgebildet. Das Anschlußelement 1 weist zwei Klemmteile 3 und einen die beiden Klemmteile 3 verbindenden Kontaktierungsteil 2 auf. Durch diese erfinderische Gestaltung des Anschlußelementes 1 erhält das Anschlußelement 1 eine erhebliche Versteifung und kann so als freistehendes Element - ohne zusätzliche Abstützung - verwendet werden.

Wie die Fig. 1 weiterhin zeigt, können an den Klemmteilen 3 zusätzliche Verstärkungsflansche 5 angeordnet werden.

Werden die Klemmteile 3, 3' zweier Anschlußelemente 1, 1' miteinander verbunden - wie die Fig. 2 zeigt - so entsteht ein Doppelkontakt.

Auf diese Weise können zwei nebeneinander angeordnete Adern angeschlossen werden.

Um die Anschlußelemente 1 auf z. B. einer Leiterplatte 6 zu befestigen, sind -wie die Fig. 1a a und 2a zeigen - Steckstifte 4 im unteren Bereich des Anschlußelementes 1 angeordnet.

Insbesondere die Befestigung dieser Anschlußelemente 1 auf Leiterplatten 6 in der Elektronik läßt einen hohen Bedarf erwarten.

Die Fig. 3, 3a und 3b zeigen den Anschluß einer Kabelader 7, wobei die Kontaktierung nach dem bekannten Prinzip durchgeführt wird.

Ein dazu geeignetes Anlegewerkzeug weist in einem Griff ein sich axial in einer Hülse bewegendes, durch eine Feder gefedertes Druckstück auf, das die Kabelader in den Kontaktschlitz drückt, wobei die Hülse das Anschlußelement abstützt. An der Hülse ist außerdem ein Messer zum Abschneiden der Kabeladern nach der Kontaktierung angeformt.

## Patentansprüche

1. Selbständig feststehendes Anschlußelement (1) zur Herstellung eines löt-, schraub- und abisolierfreien Kontaktes, insbesondere für die Fernmeldetechnik, dadurch gekennzeichnet, daß das Anschlußelement (1) z-förmig ausgebildet und aus einem unter ca. 45° zur Aderachse eines einzuführenden Drahtes stehenden Kontaktierungsteil (2) sowie aus zwei senkrecht zur Drahtachse liegenden Klemmteilen (3) aufgebaut ist, wobei im unteren Bereich des Anschlußelementes (1) Steckstifte (4) angeordnet sind.

2. Anschlußelement nach Anspruch 1, dadurch gekennzeichnet, daß an den Klemmteilen (3) Verstärkungsflansche (5) rechtwinklig zu den Klemmteilen (3) angeformt sind.

3. Anschlußelement nach Anspruch 1, dadurch gekennzeichnet, daß bei zwei z-förmigen Anschlußelementen (1, 1') die Klemmteile (3, 3') unter Bildung eines Doppel-Anschlußelements miteinander verbunden sind.

## Claims

1. An independently fixed terminal element (1) for making a solderless, non-screwed and non- stripped contact, especially for telecommunication applications, characterized in that the terminal element (1) is z-shaped and comprises a contact-making part (2) extending at an angle of c. 45° to the wire axis of an inserted conductor and two clamping members (3) disposed perpendicularly to the wire axis, pins (4) being provided in the lower portion of the terminal element (1).

2. A terminal element as claimed in claim 1, characterized in that the clamping members (3) are provided with integrally formed stiffening flanges (5) extending at right angles to the clamping members (3).

3. A terminal element as claimed in claim 1, characterized in that in the case of two z-shaped terminal elements (1, 1') the clamping members (3, 3') are joined to each other thereby forming a dual terminal element.

## Revendications

1. Elément de raccordement autonome et fixe (1) en vue de réaliser un contact ne nécessitant ni soudure, ni vis, ni dénudage, en particulier, pour la technique des télécommunications, caractérisé en ce que cet élément de raccordement (1) est réalisé sous forme d'un Z, tandis qu'il est constitué d'une partie de contact (2) disposée sous un angle d'environ 45° par rapport à l'axe du conducteur d'un fil à introduire, ainsi que de deux parties de serrage (3) disposées perpendiculairement à l'axe du fil des broches d'enfichage (4) étant disposées dans la zone inférieure de l'élément de raccordement (1).

2. Elément de raccordement suivant la revendication 1, caractérisé en ce que, sur les parties de serrage (3), sont formés des rebords de renforcement (5) à angle droit par rapport aux parties de serrage (3).

3. Elément de raccordement suivant la revendication 1, caractérisé en ce que, dans le cas de deux éléments de raccordement en Z (1, 1'), les parties de serrage (3, 3') sont assemblées l'une à l'autre en formant un élément de raccordement double.
